# EUROPÄISCHE PATENTSCHRIFT

(11) **EP 1 767 892 B1**
(45) Veröffentlichungstag und Bekanntmachung des Hinweises auf die Patenterteilung: **04.06.2008**
(21) Anmeldenummer: 06020055.7
(22) Anmeldetag: 25.09.2006
(51) Int. Cl.: F41A 17/44, F41A 17/06

(54) **Selbsthemmende Waffenlaufsicherung und Verfahren zum Sichern eines Waffenlaufs**
Self-locking barrel safety and method for securing a barrel
Sécurité pour canon à blocage automatique et méthode pour sécuriser un canon

(30) Priorität: 26.09.2005 DE 102005045912
(43) Veröffentlichungstag der Anmeldung: 28.03.2007
(73) Patentinhaber: Armatix GmbH, 85774 Unterföhring (DE)
(72) Erfinder: Giebel, Karl-Friedrich, 85622 München (DE); Steuwer, Dirk, 81929 München (DE); Graser, Daniel, 85716 Unterschleißheim (DE)
(74) Vertreter: Vossius & Partner

(56) Entgegenhaltungen:
- WO-A-03/069254
- WO-A-20/04008058
- DE-A1- 10 231 685
- US-A- 5 860 241

## Beschreibung

Die Erfindung betrifft eine Vorrichtung und ein Verfahren zum Sperren des Laufs und/oder der Patronenkammer einer Waffe. Solche Vorrichtungen oder Sicherungseinrichtungen werden normalerweise in dem Waffenlauf einer Waffe angeordnet und verhindern, dass die Waffe abgefeuert werden kann.

Aus der DE 198 41 107 A1 (ProSafeArms) ist beispielsweise eine Sicherung bekannt, bei der das Patronenlager bzw. die Patronenkammer bei Revolvern blockiert wird. Hierzu wird zunächst eine Sicherheitshülse durch den normalen Ladevorgang in das Patronenlager eingeführt. Des Weiteren wird ein Führungsrohr mit einem Rastbolzen von der Mündung aus in Richtung des Patronenlagers eingeschoben. Zum Blockieren des Patronenlagers wird der Rastbolzen in der Sicherheitshülse eingerastet. Am Ende des Führungsrohrs ist weiter ein Schloss vorgesehen, dass beispielsweise ein Zahlenschloss oder ein Verriegelungs- oder Bügelschloss sein kann und dazu dient den Rastbolzen und die Sicherheitshülse von Außen gegen ein unberechtigtes Entfernen zu sichern. Eine solche Sicherung hat jedoch den Nachteil, dass das Schloss von außen leicht geknackt werden kann und daher keinen zuverlässigen Schutz bietet.

Aus der US 5 950 344 (Omega) ist des Weiteren ein Sicherungselement bekannt, dass in einen Waffenlauf eingeschoben wird und sich so in dem Lauf ausdehnen lässt, dass es diesen blockiert. Das Sicherungselement weist dabei eine Kompressionswelle auf, die an einem Ende einen Stutzen aufweist. Die Kompressionswelle verläuft durch eine Bohrung eines Ausdehnungselements (vorzugsweise aus Gummi) und endet in einem Gewindeabschnitt, der mit einem Rohr mit Innengewinde verbunden ist. Wird an dem Stutzen und dadurch an der Kompressionswelle gedreht, so wird der Gewindeabschnitt in das Rohr eingeschraubt und dadurch das Ausdehnungselement zusammengedrückt und ausgedehnt. Ein solches Sicherungselement, bei dem das Ausdehnungselement beispielsweise aus einem Gummimaterial besteht, hat jedoch den Nachteil, dass es leicht entfernt werden kann und somit keinen sicheren Schutz bietet. Des Weiteren ist das Sicherungselement umständlich in der Handhabe, dadurch dass mehrere Handgriffe notwendig sind das Sicherungselement in dem Lauf zu platzieren und aus diesem wieder zu entfernen.

Aus der DE 199 63 326 A1 ist eine ähnliche Sperr- oder Blockadevorrichtung für Revolver und Selbstladehandfeuerwaffen bekannt. Die Sperr- oder Blockadevorrichtung besteht dabei aus zwei Sicherungselementen. Das erste Sicherungselement weist auf einer Seite ein Außengewinde auf, auf dem ein Gummisegment sitzt, dass das Gewinde jedoch nicht völlig überdeckt. Das erste Sicherungselement wird durch einen normalen Patronenladevorgang in den Revolver geladen. Von der Mündungsseite wird ein zweites Sicherungselement in den Lauf eingeschoben, das eine passende Bohrung mit Innengewinde aufweist zur Aufnahme des Außengewindes. Über einen Spezialschlüssel werden die beiden Sicherungselemente dann so miteinander verschraubt, dass das Gummielement zusammengedrückt wird und sich dabei radial ausdehnt, so dass es den Lauf versperrt. Wie zuvor bereist genannt, haben solche Sicherungsvorrichtungen den Nachteil, dass sie leicht entfernt werden können und außerdem umständlich in der Handhabung sind.

Des Weiteren ist aus der DE 38 36 361 A1 eine Vorrichtung zum Schutz von Kipplaufwaffen bekannt. Dabei ist ein Stab, an seinem vorderen Ende mit einem durchmessergleichen halbkugelartigen Abschluss versehen, der ein Einschieben in den Gewehrlauf möglich macht und später mit einem Schloss versehen werden kann, z.B. einem Vorhängeschloss. Das hintere Ende des Stabes ist dagegen mit einer Sperre in Form eines bundartigen Abschlusses versehen, wobei der bundartige Abschluss größer ist als der Durchmesser des Waffenlaufs. Der Stab wir mit seinem vorderen Ende in einen Kippwaffenlauf eingeführt bis der bundartige Abschluss an dem Lauf anliegt, während das andere Ende mit einem Schloss verriegelt wird, so dass der Stab nicht aus dem Lauf herausgezogen werden kann. Eine solche Vorrichtung hat den Nachteil, dass das Schloss leicht aufgebrochen oder der Gewehrlauf einfach abgesägt werden kann. Die Vorrichtung bietet daher keinen zuverlässigen Schutz gegen unberechtigte Benutzer. Außerdem, ist sie nur bei Kipplaufwaffen einsetzbar.

Aus der WO 2004/008058 A1 (SimonsVoss) ist weiter eine Schusswaffensicherung bekannt, die in einen Waffenlauf eingeführt werden kann. Dabei wird eine Klemmeinrichtung mit expandierenden Klemmbacken von außen über Verdrehen einer Panzerung betätigt, die mit einem Spreizgewinde verbunden ist. Weiter ist ein Deaktivierungselement mit einem zusätzlichen Aktor vorgesehen. Das Entriegeln der Schusswaffensicherung ist nur möglich, wenn das Deaktivierungselement das Spreizgewinde freigibt, so dass dieses gedreht werden kann. In einer Ausführungsform, kann die Panzerung auch mit einer Kopplungseinrichtung verbunden werden, die die Panzerung so dreht, dass die Schusswaffensicherung z.B. entriegelt wird, wenn der Aktor das Spreizgewinde über das Deaktivierungselement freigibt.

DE 10 231 685 A bildet eine Grundlage für die Ansprüche 1 und 2.

Aufgabe der Erfindung ist es eine Vorrichtung und ein Verfahren bereitzustellen, mit der eine Waffe zuverlässig gesperrt werden kann und die zudem einfach und schnell zu handhaben ist.

Diese Aufgabe wird durch ein Sperrelement gemäß Ansprüche 1 oder 2 gelöst. Das Sperrelement hat dabei den Vorteil, dass es den Lauf einer Waffe zuverlässig in beide Richtungen sperren kann, d.h. von der Seite der Mündung aus und von der Seite der Patronenkammer aus, indem der Lauf durch ein Keilelement blockiert wird. Des Weiteren kann das Sperrelement sehr einfach und schnell in einem Waffenlauf angebracht und wieder aus diesem entfernt werden, durch einen Aktor, der über eine Elektronik das Sperrelement betätigt.

Weitere bevorzugte Ausführungsformen sind in den Unteransprüchen definiert.

Die vorliegende Erfindung und die einzelnen Schritte zum Sichern eines Waffenlaufs werden anhand der beigefügten Zeichnungen näher beschrieben.

Es zeigen:
- Fig. 1: eine Querschnittsansicht eines Teils eines Waffenlaufs mit der Sicherungseinrichtung gemäß einer Ausführungsform der Erfindung, die aus einem Sperrelement und einer Bedieneinheit besteht, wobei die Bedieneinheit mit dem Sperrelement verbunden wird, um den Waffenlauf zu sperren oder zu entsperren,
- Fig. 2: eine vergrößerte Querschnittansicht gemäß Fig. 1,
- Fig. 3a: eine Prinzipskizze eines Laufs mit einem Übergang zur Patronenkammer,
- Fig. 3b: eine Prinzipskizze eines Laufs mit durchgehendem Durchmesser,
- Fig. 4: eine Teilquerschnittansicht eines Sperrelements, wobei das Keilelement in eine Position bewegt wird, in der das Sperrelement nicht mehr aus dem Lauf entnehmbar ist,
- Fig. 5: eine Querschnittansicht des Sperrelements gemäß einer Ausführungsform der Erfmdung, wobei das Keilelement in einer Position ist, in der das Sperrelement entnehmbar ist,
- Fig.6: eine dreidimensionale Seitenansicht des Sperrelements und Teile der Bedieneinheit, gemäß einer Ausführungsform der Erfindung,
- Fig. 7: eine Querschnittansicht des Sperrelements, bei der das Sperrelement nicht aus dem Lauf entnehmbar ist,
- Fig. 8: eine Querschnittansicht gemäß Fig. 7, bei das Sperrelement aus dem Lauf entnehmbar ist,
- Fig. 9: eine Teilquerschnittansicht des Sperrelements,
- Fig. 10: eine Querschnittansicht der Verbindung zwischen Sperrelement und Bedieneinheit.

Wie aus Fig. 1 und 2 zu entnehmen ist, so ist in den Lauf einer Waffe von der Mündungsseite her ein Sperrelement 2 gemäß einer Ausführungsform der Erfindung eingeschoben und dort verriegelt. Das Laden und Abfeuern der Waffe wird dadurch verhindert. Zum Entfernen des Sperrelements 2 und zur erneuten Inbetriebnahme der Waffe müsste ein nichtberechtigter Dritter den kompletten Lauf 6 der Waffe auswechseln.

In einer Ausführungsform der Erfindung besteht die selbsthemmende Waffenlaufsicherung aus dem Sperrelement 2 und vorzugsweise einer separaten Bedieneinheit 4. Die Bedieneinheit 4 verbleibt vorzugsweise außerhalb des Laufs 6.

Die Bedieneinheit 4 kann zum Übertragen und/oder Empfangen von Daten mit dem Sperrelement 2 gekoppelt werden. Die Datenübertragung zwischen Sperrelement 2 und Bedieneinheit 4 kann drahtgebunden oder drahtlos erfolgen. Die Bedieneinheit 4 kann mechanisch und/oder elektrisch mit dem Sperrelement 2 gekoppelt werden.

Eine drahtlose Kopplung kann dabei über Funk, beispielsweise mittels induktiver Kopplung, im Längst-, Lang- und/oder Mittelwellenbereich erfolgen, z.B. im Bereich von 3 kHz bis 30Mhz.

Die drahtlose Kopplung kann des Weiteren auch über eine optische Einrichtung oder über eine elektromagnetische Kopplung erfolgen im Mikrowellen- und UHF-Frequenzbereich beispielsweise von 400 MHz bis 5 GHz. Bei einer drahtgebundenen Übertragung erfolgt die Übertragung beispielsweise über einen 1-wire-bus. Die Kopplung zwischen Bedieneinheit 4 und Sperrelement 2, kann auch eine Kombination aus den vorgenannten Kopplungsmöglichkeiten sein.

Zwischen der Bedieneinheit 4 und dem Sperrelement 2 können Daten und/oder Energie übertragen werden.

Die Elektronik 9 ist vorzugsweise innerhalb des Sperrelements 2 angeordnet, kann jedoch auch in der Bedieneinheit 4 vorgesehen werden. Die Elektronik 9 führt eine Berechtigungsüberprüfung durch und/oder schaltet den Aktor frei. Der Aktor ist vorzugsweise im Sperrelement angeordnet, er kann jedoch auch in der Bedieneinheit 4 vorgesehen sein. Die Bedieneinheit dient zur Dateneingabe (z.B. Eingabe eines PIN-Codes und/oder biometrischer Daten), wobei die Daten von der Bedieneinheit 4 zur Elektronik 9 zur Berechtigungsprüfung übertragen werden.

Die Elektronik 9 kann dabei autark sein z.B. über eine Batterie 10 und/oder nicht autark bzw. teilweise autark indem Energie durch die Bedieneinheit 4 beispielsweise über einen Draht oder eine Leitung zugeführt wird. In einer Alternative kann Energie auch induktiv zugeführt werden.

Die Bedieneinheit 4 kann über eine Kupplungseinrichtung 12 mit dem Sperrelement 2 verbunden werden, um das Sperrelement 2 im Waffenlauf 6 zu entriegeln und/oder wieder zu verriegeln.

Das Sperrelement 2 kann vorzugsweise komplett in den Waffenlauf 6 und/oder die Patronenkammer eingeführt werden, wie z.B. in den Fig. 1 und 2 dargestellt. Des Weiteren befindet sich in dem Sperrelement 2 eine Mechanik zur Laufverriegelung, die im Folgenden detailliert erläutert wird, sowie wahlweise eine vorzugsweise elektromechanische Aktorik, die diese freigibt und/oder sperrt und wahlweise eine Miniaturelektronik 9 die die Aktorik steuert.

Das Sperrelement 2 weist zunächst eine Hülse 14 auf, in der ein Aktor sowie ein Betätigungselement 16 und ein Spreizelement angeordnet sind. Das Spreizelement kann, wie in den Figuren dargestellt, als Keilelement 18 ausgeführt sein und dabei aus mindestens einer oder zwei Keilplatten oder wie z.B. gemäß der Fig. 1, 2 und 4 bis 9 aus beispielsweise drei Keilplatten bestehen.

Prinzipiell gibt es Waffenläufe mit oder ohne vorhandenen Patronenlager. Waffenläufen ohne Patronenlager haben einen im Wesentlichen zylindrischen Aufbau mit einem durchgehenden Durchmesser, wie in Fig. 3b dargestellt. Des Weiteren gibt es Waffenläufe bei denen der Waffenlauf einen Übergang zur Patronenkammer aufweist (Waffenlauf mit Patronenlager), d.h. einen Übergang von einem kleineren Durchmesser des Laufs zu einem größeren Durchmesser des Laufs im Bereich der Patronenkammer (vgl. Fig. 3a).

In einer Ausführungsform der Erfindung kann das Keilelement 18 so ausgebildet sein, dass es zumindest teilweise in einen Patronenlagerübergang eines Waffenlaufs eingebracht werden kann. In dieser Ausführungsform wird dabei das Keilelement 18 zum Blockieren des Laufs 6 in dem Übergang so angebracht, dass es im Bereich des Übergangs zumindest teilweise oder vollständig anliegt bzw. angedrückt wird, um nicht in Richtung der Mündung des Laufs herausgezogen werden zu können, wie beispielsweise stark vereinfacht in Fig. 3a dargestellt ist. Das Keilelement 18 bildet dabei mit dem Übergang einen Formschluss in Richtung zur Mündung des Laufs. Das Sperrelement 2 kann dadurch nicht zur Mündungsseite hin aus dem Lauf herausgezogen werden. Des Weiteren wird durch das Andrücken des Keilelements an zumindest einen Abschnitt des zylindrischen Bereichs des Laufes und/oder der Patronenkammer auch ein Reibschluss erzeugt, so dass das Sperrelement nicht in Richtung der Patronenkammer entfernt werden kann.

Die Ausführungsform gemäß Fig. 3a zeigt hierbei einen erfindungsgemäßen Sperrmechanismus, der das Prinzip der selbsthemmenden Wirkung darstellt. Dabei ist das Betätigungselement und die Rollenelementführung so ausgebildet (vgl. z.B. Fig. 4), dass wenn Druck von der Mündungsseite des Laufs auf das Betätigungselement ausgeübt wird, das Betätigungselement das Keilelement 18 über die Rollenelementführung nur noch stärker gegen die Wand presst. Wird von der Seite der Patronenkammer Druck ausgeübt, so wird das Keilelement noch stärker gegen den Übergangsabschnitt gedrückt.

Der Übergang im Waffenlauf kann dabei beliebig gestaltet sein. Der Übergang kann, wie in Fig. 3a vereinfacht dargestellt, als eine senkrechte Kante, oder auch beispielsweise konisch, gewölbt oder abgestuft verlaufen.

Wie oben bereits beschrieben, kann in einer Ausführungsform der Erfindung das Keilelement 18 so ausgebildet sein, dass es zumindest mit einem Teilbereich im Übergang anliegt. Hierzu kann das Keilelement 18 zusätzlich einen Vorsprung 19 aufweisen, wie er beispielsweise in Fig. 4 dargestellt ist.

Eine weitere Ausführungsform der Erfindung findet vorzugsweise Anwendung bei Waffenläufen mit einem durchgehenden Durchmesser, d.h. Waffenläufe ohne vorhandenes Patronenlager. Auch bei dieser Ausführungsform wird das oben beschriebene Prinzip der selbsthemmenden Wirkung verwirklicht.

Hierbei weist das Sperrelement 2 in einer Ausführungsform der Erfindung, beispielsweise zwei Keilelemente 18 auf, wie stark vereinfacht in Fig. 3b dargestellt. Die beiden Keilelemente 18 sind dabei aneinander angeordnet und können auch als ein Keilelement 18 ausgebildet sein. Werden wie in Fig. 3b zwei oder auch mehr Keilelemente 18 verwendet, so können die Keilelemente 18 an voneinander entfernt liegenden Stellen im Sperrelement angeordnet sein, vorzugsweise da wo Manipulationskräfte zu erwarten sind. Beispielsweise in Bereichen an den beiden Enden des Sperrelements.

Die beiden Keilelemente 18 sind dabei so ausgebildet, dass sie das Sperrelement 2 gegen Manipulationsversuche, ähnlich wie das Sperrelement in Fig. 3a, von beiden Seiten sichern können. Die Keilelemente 18 werden dabei gegen die Wand des Laufs 6 gedrückt, um einen Reibschluss mit dieser zu bilden. Des Weiteren bilden die Keilelemente mit ihren beiden abgeschrägten Innenseiten 8a, 8b einen zusätzlichen Sperrmechanismus in Richtung der Patronenkammer und in Richtung der Mündung des Laufs aus.

Wie anhand der Prinzipskizze in Fig. 3b dargestellt, wird das Herausziehen des Sperrelements 2 aus dem Lauf von der Mündungsseite aus, wie von der Seite der Patronenkammer aus, durch den Reibschluss zwischen dem jeweiligen Keilelement 18 und dem Lauf verhindert. Zusätzlich bewirkt der eine abgeschrägte Abschnitt 8a auf der Innenseite des Keilelements 18, dass bei Druck auf das Betätigungselement 16 in Richtung der Mündung des Laufs, das Keilelement 18 über eine Rollenelementführung noch stärker gegen die Wand des Laufs 6 gedrückt wird und dadurch das Keilelement 18 noch stärker gegen den Lauf gepresst wird. Des Weiteren bewirkt der zweite abgeschrägte Abschnitt 8b auf der Innenseite des anderen Keilelements 18, dass bei Druck auf das Betätigungselement 16 in Richtung der Patronenkammer, das Keilelement 18 noch stärker gegen die Wand des Laufs 6 gedrückt wird. In beiden Fällen wird der Reibschluss dadurch zusätzlich noch verstärkt bzw. eine selbsthemmende Wirkung erzielt. D.h. versucht ein Nichtberechtigter das Sperrelement zu manipulieren, in dem er Druck auf das Sperrelement ausübt, so bewirkt er, dass die Keilelemente über das Betätigunselement nur noch stärker an den Lauf angepresst werden. Dies erfolgt unabhängig davon, ob Druck von Mündungsseite des Laufs oder von der Patronenkammer aus ausgeübt wird. In Fig. 3b bildet beispielsweise eine Hülse 13 mit einem zusätzlichen Anschlag 15 eine Halterung, so dass das Rollenelement nicht entfernt werden kann.

Das Betätigungselement 16 zum Auseinanderbewegen des Keilelements 18 ist so ausgebildet, dass es zumindest teilweise innerhalb der Keilplatten 18 angeordnet werden kann.

Das Betätigungselement 16 weist vorzugsweise in einer Ausführungsform der Erfindung einen konischen Abschnitt 16a und einen im Wesentlichen zylindrischen Abschnitt 16b auf. Das Betätigungselement 16 kann dabei einstückig oder, wie z.B. in den Fig. 1, 2 und 4 dargestellt, aus mehreren Teilen aufgebaut sein. Das Keilelement 18 kann entsprechend dem Betätigungselement 16 mit einem konischen Abschnitt 18a und einem zylindrischen Abschnitt 18b versehen werden.

Das Betätigungselement 16 kann vorzugsweise über eine Rollenelementführung 20 z.B. eine lineare Kugelführung 20 innerhalb des Keilelements 18 beweglich gelagert sein, wie in Fig. 4 dargestellt. Die Rollenelementführung kann dabei aus wenigstens einem Kugelelement 21 und einem Federelement 23 bestehen, wie in der Detailansicht in Fig. 4 exemplarisch dargestellt ist. Diese Kugelführung stellt jedoch lediglich eine Möglichkeit für den Durchschnittfachmann dar, um das Betätigungselement 16 innerhalb des Keilelements 18 zu lagern bzw. zu führen. Neben Kugelelementen sind beispielsweise auch kegelförmige oder zylindrische Elemente , wie in Fig. 5, 7 und 8 dargestellt, oder andere Rollenelemente denkbar. Die Rollenelementführung hat den Vorteil, dass die Keilelemente auseinander bewegt werden können, ohne dass große Reibungskräfte entstehen, wie es der Fall wäre, wenn das Betätigungselement vollflächig am Keilelement anliegen würde.

Zur Betätigung des Betätigungselements 16 wird ein Aktor verwendet. Der Aktor kann dabei beispielsweise aus wenigstens einem Drahtelement aus einer Formgedächtnislegierung bestehen und/oder aus wenigstens einem Elektromotor und/oder wenigstens einer Magnetanordnung beispielsweise einer Elektromagnetanordnung. Die Erfindung ist jedoch nicht auf die zuvor genannten Ausführungsformen für einen Aktor beschränkt. Die aufgeführten Ausführungen stellen lediglich einige Beispiele dar, für Aktoren zum Betätigen des Betätigungselements. Neben den genannten Beispielen gibt es noch weitere Möglichkeiten. Geeignet sind Aktoren, die aufgrund der gegebenen energetischen Verhältnisse oder Kräfteverhältnisse die vorstehenden Funktionen erfüllen.

Zum Sperren des Sperrelements 2 wird das Betätigungselement 16 zwischen die Keilplatte(n) 18 geschoben, wobei es diese auseinander drückt.

In einer Ausführungsform der Erfindung, in der das Betätigungselement 16 einen zylindrischen und einen konischen Abschnitt aufweist, werden durch den zylindrischen Abschnitt 16b die Keilplatten 18 zunächst auseinanderbewegt.

Der zylindrische Abschnitt 16b kann dabei vorzugsweise so ausgebildet sein, dass er die Keilplatten 18 zwar auseinander bewegt aber nicht fest gegen den Lauf drückt. Dies hat den Vorteil, dass keine erhebliche und unnötige Reibung entsteht.

Über den konischen Abschnitt 16a werden die Vorsprünge der Keilplatten 18 dann in den Übergang zur Patronenkammer gedrückt, wie z.B. in Fig. 1, 2, 5, 7 und 8 dargestellt. Dadurch wird der Lauf zuverlässig blockiert, indem das Keilelement 18 mit dem Patronenlagerübergang eine Formschluss-/Reibschlussverbindung bildet. Der konische Abschnitt 16a kann dabei vorzugsweise so gestaltet sein, dass er in einer Sperrposition mit den Keilplatten 18 im Wesentlichen einen Durchmesser entsprechend dem Durchmesser der Hülse 14 bildet. Dies hat den Vorteil, dass ein mögliches Verkeilen der Keilplatten 18 innerhalb der Hülse 14 verhindert werden kann. Wie oben bereits beschrieben, hat das Keilelement weiter den Vorteil, dass durch den Formschluss mit dem Übergang ein Druck von der Seite der Patronenkammer, das Sperrelement nicht entfernen kann, da das Keilelement am Übergang anliegt. Auch kann ein Druck der von der Mündungsseite auf das Sperrelement ausgeübt wird, das Sperrelement 2 nicht entfernen, da das Keilelement 18 nur noch fester gegen die Wand des Laufs 6 gedrückt wird.

Entsprechend funktioniert das Betätigungselement 16 bei einem Lauf mit einem durchgehenden Durchmesser. Dabei weist das Keilelement keine zusätzlichen Vorsprünge auf, sondern wird durch das Betätigungselement fest gegen die Wand des Laufs gedrückt, so dass es einen Reibschluss mit dem Lauf bildet, wie in Fig. 3b dargestellt.

In einer Ausführungsform der Erfindung kann das Betätigungselement 16 direkt über den Aktor bzw. über einen Kugelkäfig betätigt werden, wie im nachfolgenden noch erläutert wird. Bei der Verwendung des oben beschriebenen Drahtelements müsste dabei die Länge des Betätigungselements 16 mit der Länge des Drahtelements abgestimmt werden.

In einer weiteren alternativen Ausführungsform weist das Sperrelement 2 ein zusätzliches Druckelement auf, bestehend aus einer ersten Druckstange 22.

Die erste Druckstange 22 ist vorzugsweise an einem vorderen Abschnitt 22a mit dem Betätigungselement 16 gekoppelt. Das Betätigungselement 16 ist dabei mit seinem einen Ende innerhalb der Druckstange 22 beweglich geführt, wie in den Fig. 5, 7 und 8 dargestellt. Hierzu weist das Betätigungselement 16 in einer Ausführungsform eine Querbohrung 24 auf, in der ein Stiftabschnitt 26 der Druckstange 22 aufgenommen ist. Dadurch wird eine Relativbewegung zwischen der ersten Druckstange 22 und dem Betätigungselement 16 ermöglicht.

Vorzugsweise kann hierbei ein Federelement 28 vorgesehen sein, das die erste Druckstange 22 über das Betätigungselement 16 gegen das Keilelement 18 vorspannt, wie z.B. in Fig. 7 und 8 dargestellt.

Gegenüber alternativen Ausführungsformen der Erfindung in der das Betätigungselement 16 und die erste Druckstange 22 fest verbunden oder einteilig ausgebildet sind, hat eine solche Ausgestaltung den Vorteil, dass das Federelement 28 kleinere Temperaturschwankungen bzw. thermische Durchmesseränderungen und dergleichen ausgleichen kann.

Das Betätigungselement 16 kann in einer alternativen Ausführungsform an seinem anderen Ende über wenigstens ein weiteres Federelement 30 mit einem Anschlag oder der Hülse 14 verbunden sein, wie z.B. in Fig. 4 dargestellt. Das Federelement 30 dient dazu, eine zusätzliche Kraft bereitzustellen, die das Betätigungselement 16 in Richtung der Mündung des Laufs 6 zurückdrückt, wenn das Sperrelement 2 entsperrt wird. Dadurch kann das Keilelement 18 sich in eine Position bewegen, in der es das Sperrelement freigibt bzw. entnehmbar macht.

In einer weiteren Ausführungsform der Erfindung kann, ein weiteres Federelement 31 vorgesehen sein, dass eine zusätzliche Kraft bereitstellt, die das Keilelement 18 zusammendrückt, wenn das Sperrelement 2 entsperrt wird und das Betätigungselement 16 aus dem Keilelement 18 herausbewegt wird. Das Federelement 31 kann dabei an der Hülse 14 als Anschlag oder, wie z.B. in Fig. 4 dargestellt, an einer separaten Hülse 33 als Anschlag befestigt sein.

Des Weiteren ist die erste Druckstange 22 vorzugsweise mit einer Kugelrücklaufsperre 32, 34 versehen, die aus einem Käfig 32 besteht, der um den vorderen Abschnitt der ersten Druckstange 22 angeordnet ist und außerdem mindestens ein Kugelelement 34 aufweist, wie z.B. in den Fig. 5, 6 und 9 dargestellt. Das Kugelelement(e) 34 wird beispielsweise über ein Federelement nach außen gegen die Hülse 14 gedrückt. Die Kugelrücklaufsperre 32, 34 wirkt als Anschlag und verhindert dabei, dass die Druckstange 22 aus dem Käfig 32 und aus der Hülse 14 herausgezogen werden kann. Die Kugelrücklaufsperre wird dabei gegen die Hülse 14 gepresst, wenn der konische Abschnitt der Druckstange 22 (Fig. 9) gegen die Kugel(n) 34 drückt. Die Kugelrücklaufsperre 32, 34 lässt jedoch eine Relativbewegung zwischen der ersten Druckstange 22 und der Hülse 14 in Richtung der Patronenkammer zu.

Des Weiteren weist eine Ausführungsform der Erfindung, bei der beispielsweise ein Drahtelement als Aktor verwendet wird einen Anschlag 35 auf, der mit der Druckstange 22 fest verbunden ist. Der Aktor, der aus einem ersten Drahtelement 42 gebildet ist, ist mit dem Käfig 32 der Kugelrücklaufsperre und dem Anschlag 35 verbunden. In einer bevorzugten Ausführungsform ist des weiteren ein Gegenanschlag 17 innerhalb der Hülse 14 beweglich angeordnet, wobei der Gegenanschlag 17 über ein zweites Drahtelement (nicht dargestellt) mit der Druckstange 22 verbunden ist.

Weiter ist ein erstes Federelement 40 zwischen dem Käfig 32 der Kugelrücklaufsperre und dem Gegenanschlag 17 oder einer zweiten Druckstange 36 angeordnet, wie z.B. in Fig. 2 gezeigt. In der bevorzugten Ausführungsform ist ein weiteres zweites Federelement 38 zwischen Gegenanschlag 17 und der Druckstange 22 bzw. dem Anschlag 35 vorgesehen (vgl. Fig. 2 und 9). Alternativ, kann das erste Federelement 40 auch zwischen dem Gegenanschlag 17 und der Druckstange 22 bzw. deren Anschlag angeordnet sein und das zweite Federelement 38 zwischen der Druckstange 22 bzw. deren Anschlag 35 und dem Kugelkäfig.

Die Drahtelemente 42 sind dabei aus einer sog. Formgedächtnislegierung oder sog. "shape memory alloy" beispielsweise einer Nickel-Titan Legierung. Eine solche Formgedächtnislegierung verkürzt sich bei Erwärmung beispielsweise um etwa 4% oder mehr.

Zum Verriegeln wird das Sperrelement 2 in den Lauf 6 eingeführt, dies kann von Hand erfolgen oder über die Bedieneinheit 4. Insbesondere erfolgt das Einführen bei besonders langen Waffenläufen mittels der Bedieneinheit. Zusätzlich kann auch ein Adapter vorgesehen werden, der insbesondere bei längeren Waffenläufen verwendet wird.

Ein Vorteil des Sperrelements 2, bei dem ein Drahtelement 42 als Aktor verwendet wird, ist dass das Sperrelement 2 von Hand betätigt werden kann, um den Lauf zu sperren. Der mechanische Verriegelungsschritt erfolgt hierbei vorzugsweise durch die Hand des Benutzers. Grundsätzlich ist es jedoch auch denkbar, dass bei Verwendung von Elektromotoren oder Magnetanordnungen als Aktor, das Sperrelement so ausgebildet ist, dass es von Hand gesperrt werden kann und nur zum Entsperren der Aktor verwendet wird.

Gemäß einer bevorzugten Ausführungsform wird die Authentifizierung nur für den Entriegelungsschritt durchgeführt und die Verriegelung kann ohne Authentifizierung erfolgen. Gemäß einer weiteren bevorzugten Ausführungsform erfolgt die Authentifizierung sowohl für den Entriegelungs- als auch für den Verriegelungsschritt.

Für den Fall, dass zur Sicherung bzw. Verriegelung keine Berechtigungsüberprüfung bzw. Authentifizierung erforderlich ist, erfolgt die Sicherung manuell nach dem Einführen des Sperrelements in den Waffenlauf. Beim Einführen des Sperrelements 2 in den Lauf 6 wird beispielsweise die erste Druckstange 22 und damit das Betätigungselemente 16 in Richtung der Patronenkammer gedrückt. Dabei wird das Betätigungselement 16 in das Keilelement 18 so eingeschoben, dass es dieses auseinander drückt und den Lauf blockiert. Der Kugelkäfig bewegt sich dabei vorzugsweise ebenfalls in Richtung der Patronenkammer mit und blockiert die Druckstange, sobald das Keilelement den Lauf blockiert. Der Elektromotor oder die Magnetanordnung könnten dabei so vorgesehen sein, dass sie sich entweder ebenfalls mitbewegen oder stationär bleiben und zum Entsperren, die Druckstange oder den Kugelkäfig in Richtung der Mündung des Lauf zurückziehen.

Das Bewegen des Kugelkäfigs hat grundsätzlich den großen Vorteil, dass dieser mit einer verhältnismäßig kleinen Kraft bewegt werden kann.

Das Sperrelement 2 kann also auf einfachste Weise von Hand den Lauf versperren, auch wenn die Elektronik ausfällt. Des Weiteren ist kein zusätzliches, spezielles Werkzeug notwendig.

Zur Betätigung des Aktors kann in dem Sperrelement 2 eine Elektronik 9 untergebracht sein. Diese bewirkt, dass das Sperrelement, bei Verwendung eines Drahtelements als Aktor, leicht wieder entsperrt werden kann. Werden statt des Drahtelements 42 dagegen beispielsweise ein Elektromotor oder eine Magnetanordnung z.B. mit einer Magnetspule als Aktor verwendet, so wird der Aktor über die Elektronik 9 betätigt, um das Sperrelement 2 zu sperren bzw. zu entsperren.

Zum Blockieren des Laufs betätigt dabei der Aktor, d.h. beispielsweise der Elektromotor oder die Magnetanordnung das Betätigungselement 16. Der Aktor schiebt dabei das Betätigungselement in das Keilelement 18 ein, bis das Keilelement 18 fest gegen den Lauf 6 gedrückt wird, um mit diesem eine Reibschlussverbindung oder eine Reibschluss/Formschlussverbindung zu bilden, abhängig von der Art des Laufs. Dabei kann das Betätigungselement mit einem Druckelement 22, wie oben beschrieben gekoppelt sein oder das Betätigungselement und das Druckelement bzw. die Druckstange 22 einteilig ausgebildet sein bzw. nur ein Betätigungselement 16 vorgesehen sein. Dies gilt für sämtliche beschriebene Ausführungsformen.

Zum Entsperren des Sperrelements muss jedoch der Aktor, sei es ein Drahtelement und/oder ein Elektromotor und/oder eine Magnetanordnung usw. über die Elektronik 9 betätigt werden.

Die Elektronik 9 kann hierzu beispielsweise an einer geeigneten Stelle in dem Sperrelement untergebracht sein, wobei dies nicht notwendigerweise in der zweiten Druckstange 36 sein muss, wie z.B. in Fig. 1 und 2 dargestellt.

Die Elektronik 9 ist beispielsweise eine Subminiatur-Elektronik. Diese steht über eine verschlüsselte Kommunikation z.B. über einen 1-wire Datenbus 48 mit einer in der Bedieneinheit 4 befindlichen Elektronik (nicht dargestellt) in Verbindung und kann beispielsweise eine korrekte Authentifizierung eines Benutzers sicherstellen (vgl. z.B. Fig. 1, 2 und 10).

Wird ein Benutzer als berechtigter Benutzer identifiziert, so bewirkt die Elektronik 9, dass der Aktor das Betätigungselement 16 aus dem Keilelement 18 herausbewegt, so dass sich das Keilelement 18 bzw. die Keilplatten in eine Position bewegen, in der das Sperrelement aus dem Lauf herausnehmbar ist.

In dem Fall in dem ein Drahtelement als Aktor verwendet wird, bewirkt die Elektronik 9 zum Entsperren des Sperrelements 2, dass das Drahtelement 42 z.B. über eine Widerstandsheizung (nicht dargestellt) erwärmt und dadurch verkürzt wird. Das bewirkt wiederum, dass die Kugelrücklaufsperre 32, 34, an der das Drahtelement 42 befestigt ist, zurückgezogen wird in Richtung der Mündung des Laufs, wie in Fig. 8 dargestellt. Dadurch kann die erste Druckstange 22 bzw. das mit ihr verbundene Betätigungselement 16 zurückbewegt bzw. zusätzlich über das Federelement 30 zurückgedrückt werden.

Das Betätigungselement 16 wird hierdurch zumindest teilweise aus dem Keilelement 18 zurückgezogen. Dies resultiert darin, dass sich die Keilplatten 18 zueinander hin in eine Position bewegen, in der das Sperrelement 2 entnehmbar ist, wie in Fig. 8 dargestellt. Hierzu kann an den Keilplatten 18 zusätzlich wenigstens ein Federelement 30 vorgesehen sein, dass die Keilplatten zusammendrückt. Alternativ kann auch ein Federelement vorgesehen sein, dass beispielsweise zumindest teilweise umlaufend um die Keilplatten 18 angeordnet ist, oder ein Federelement wie es in Fig. 7 und 8 dargestellt ist. Das Federelement bewirkt dabei, dass die Keilplatten 18 zusammengedrückt werden. Dies hat den Vorteil, dass die Keilplatten 18 leichter wieder zusammengefahren werden können, sobald das Betätigungselement 16 zwischen ihnen herausbewegt wird.

Um das Sperrelement 2 vor Manipulationen zu schützen ist, wie zuvor beschrieben, ein weiteres Federelement 40 sowie ein zweites Drahtelement (nicht dargestellt) angeordnet. Das zweite Federelement 40 ist beispielsweise, wie oben beschrieben, mit einer Seite an der Druckstange 22 oder an deren Anschlag 35 und mit der anderen Seite an dem Gegenanschlag 17 angeordnet (vgl. Fig. 1, 2 und 9).

Versucht nun ein Dritter das Sperrelement 2 zu entsperren, indem er den Waffenlauf 6 von außen erwärmt z.B. über eine Gasflamme, so wird das erste Drahtelement 42 zwar verkürzt. Gleichzeitig wird aber auch das zweite Drahtelement (nicht dargestellt) verkürzt.

Dies hat zur Folge, dass das Federelement 40 eine Gegenkraft zu dem ersten Federelement 38 erzeugt. Dadurch wird bewirkt, dass der Kugelkäfig sich im Wesentlichen nicht oder kaum zurückbewegen kann, in die Richtung der Mündung des Laufs. Dadurch kann die Druckstange 22 bzw. das mit ihr verbundene Betätigungselement 16 nicht so aus dem Keilelement 18 herausgeschoben werden, dass dieses sich in eine Position bewegt, in der das Sperrelement 2 herausnehmbar ist.

Wie in z.B. den Fig. 1, 2, 6 und 7 dargestellt, muss das Sperrelement 2, zum Entfernen aus dem Waffenlauf 6, zunächst entsperrt werden. Dies geschieht in dem die separate Bedieneinheit 4 mit dem Sperrelement 2 verbunden bzw. gekuppelt wird. Statt einer separaten Bedieneinheit 4 ist jedoch grundsätzlich auch denkbar, die Bedieneinheit 4 direkt in dem Sperrelement 2 vorzusehen. In einer alternativen Ausführungsform kann auch die Elektronik 9 des Sperrelements, statt im Sperrelement 2 selbst in der separaten Bedieneinheit 4 untergebracht sein, so dass das Sperrelement im Wesentlichen nur noch die Mechanik aufweist.

Die Bedieneinheit 4 und das Sperrelement 2 können dabei über einen Kupplungsmechanismus 12 miteinander verbunden werden. Die separate Bedieneinheit 4 hat den Vorteil, dass sie unabhängig von dem Sperrelement 2 aufbewahrt werden kann.

Das heißt das, dass die Bedieneinheit 4 nach dem Sperren des Waffenlaufs 6, von dem Sperrelement 2 zunächst wieder entfernt werden kann, um beispielsweise an einem gesicherten Ort aufbewahrt zu werden.

Des Weiteren kann nur das Sperrelement 2 als nicht sichtbare Sicherung im Lauf 6 belassen werden, was den Vorteil hat, dass die Waffe leicht transportiert und aufbewahrt werden kann.

Ein weiterer Vorteil ist, dass sich eine Vielzahl von Waffen mit entsprechenden Sperrelementen 2 sichern lassen, die aber beispielsweise über dieselbe Bedieneinheit 4 betätigt d.h. verriegelt und entriegelt werden können.

Das Sperrelement 2 ist normalerweise waffenspezifisch für das Kaliber d.h. beispielsweise den Laufdurchmesser und die Patronenlagerabmessungen ausgelegt und kann beispielsweise in festen Abstufungen an die gewünschten Lauflängen kundenseitig angepasst werden. Das Sperrelement kann wahlweise auch durch entsprechende Adapterelemente an unterschiedliche Lauflängen angepasst werden. Bei einer separaten Bedieneinheit ist eine solche Anpassung an verschiedene Waffenarten nicht notwendig.

Neben den Grundversionen für Selbstladerwaffen beispielsweise Pistolen und Gewehre werden Varianten für Revolver-, sowie Flintenkaliber (z.B. Schrot-Jagdwaffen) angeboten. Jagdwaffen zeichnen sich in der Regel dadurch aus, dass sie manuell patronenkammerseitig d.h. von hinten beladen werden (Kipplaufprinzip), so dass das Sperrelement ebenfalls so installiert wird.

Die Bedieneinheit 4 kann dabei mit allen Varianten des Sperrelements 2 arbeiten, unabhängig von der Anzahl und Art der zu sichernden Waffen. Das hat beispielsweise den Vorteil, dass eine Bedieneinheit 4 für unterschiedliche, entsprechend ihrer Verwendung in bestimmten Waffen angepasste Sperrelemente 2, verwendet werden kann. Das bedeutet, wie oben bereits erwähnt, dass im allgemeinen höchstens das Sperrelement 2 an einen Waffentyp angepasst werden muss, nicht aber notwendigerweise eine separate Bedieneinheit 4.

Die Bedieneinheit 4 weist hierzu die oben genannte Kupplungseinheit 12 auf, die an einer beliebigen Stelle mit dem Sperrelement 2 verbunden werden kann, sofern z.B. ein Datenbus 48 der Bedieneinheit 4, beispielsweise ein 1-wire Datenbus, mit der Elektronik 9 des Sperrelements 2 verbunden werden kann oder die Elektronik mit dem Aktor, wenn die Elektronik 9 ebenfalls in der Bedieneinheit 4 untergebracht ist.

Vorzugsweise wird zur Sicherung des Systems ein mehrstufiges Authentifizierungsverfahren gewählt. Jede Bedieneinheit 4 kann z.B. herstellerseitig mit einem individuellen Passwort versehen werden, dass in der Bedieneinheit 4 gespeichert wird. Dieses Passwort wird z.B. auf jedes Sperrelement 2 übertragen, das erstmalig mit dieser Bedieneinheit 4 verriegelt wird. Jeder Entriegelungsvorgang wird durch Übertragung des Passworts der Bedieneinheit 4 eingeleitet. Zur Entriegelung ist dadurch nur genau diese Bedieneinheit 4 geeignet.

Zusätzlich kann die Benutzung einer Bedieneinheit 4 beispielsweise über ein Authentifizierungsverfahren abgesichert werden. Dies kann wie oben bereits beschrieben über einen PIN Code und/oder biometrische Daten erfolgen. Hierbei können die PIN als auch das Passwort der Bedieneinheit 4 vorzugsweise benutzerseitig geändert werden.

Zur Absicherung des Systems gegen einen direkten mechanischen Angriff beispielsweise durch Schlagen, Rütteln, Bohren, Fräsen, Erodieren usw. kommen folgende Einrichtungen zum Einsatz.

Hierbei kann beispielsweise ein Hartmetalleinsatz für die zweite Druckstange 36 verwendet werden, sowie eine Keramikarmierung. Des Weiteren kann eine selbsthemmende Verkeilsicherung bzw. ein Durchschlagschutz vorgesehen werden.

Zur Absicherung des elektronischen Systems bzw. der Kommunikationswege (Passwortübermittlung) können folgende Einrichtungen vorgesehen werden.

Beispielsweise kann eine mechanische Absicherung durch Sub-Miniatur Auslegung und Platzierung in dem gesicherten Laufbereich vorgesehen werden. Des Weiteren kann eine Überspannsicherung der Sperrelement-Elektronik (nicht dargestellt) vorgesehen werden. Weiter kann ein Verpolungsschutz sowie eine verschlüsselte Kommunikation zwischen Bedieneinheit 4 und Sperrelement 2 bereitgestellt werden.

Zur Absicherung der Aktorik kann ein Gegenanschlag als Formgedächtnisdraht-Dehnungssicherung bereitgestellt werden. Des Weiteren kann ein Zweitaktor zwischen dem Gegenanschlag und Festpunkt mit niedrigem Temperaturübergang als thermische Sicherung vor äußerer Erwärmung des Sperrelements 2 vorgesehen werden. Weiter kann eine hohe Federspannung eines Aktors als Vibrations- und Klopfschutz vorgesehen werden.

Die zuvor beschriebene Sicherungseinrichtung für einen Waffenlauf mit ihren verschiedenen Ausführungsformen, die auch miteinander kombiniert werden können, hat den Vorteil, dass sie eine Waffensicherung für komplette Strukturen bietet. Hierbei kann es sich um Pools, wie beispielsweise die gemeinsame Nutzung von Waffen, Bedieneinheiten und der dazugehörigen Berechtigungsadministration handeln, aber auch um die Integration von übergeordneten Einrichtungen wie Behörden, Dienststellen oder militärischen Organisationseinheiten.

Neben möglichen technischen Anpassungen an die verwendeten Waffenarten stehen hier folgende Merkmale im Vordergrund.

Einerseits die zentrale Administrierbarkeit des Systems durch global geltende Bedieneinheits-Passworte. Des Weiteren das Ermöglichen einer Berechtigungsvergabe auf den Bedieneinheiten 4 durch individuelle bedieneinheits-gebundene Zertifikate. Diese können zeitlich oder für eine bestimmte Art und Anzahl der Benutzungen begrenzt sein.

Einen weiteren Aspekt stellt die Möglichkeit einer Online-Anbindung dar. Dazu kann beispielsweise die Protokollierung von z.B. Öffnungs- und Schließvorgängen gehören und/oder eine zentrale Authentifizierung und/oder ein systemweiter Parameterswitch.

### Bezugszeichenliste

- 2: Sperrelement
- 4: Bedieneinheit
- 6: Waffenlauf
- 8a: abgeschrägter Abschnitt des Keilelements
- 8b: abgeschrägter Abschnitt des Keilelements
- 9: Elektronik
- 10: Batterie
- 12: Kupplungseinheit
- 13: Hülse
- 14: Hülse
- 15: Anschlag
- 16: Betätigungselement
- 16a: konischer Abschnitt des Betätigungselements
- 16b: zylindrischer Abschnitt des Betätigungselements
- 17: Gegenanschlag
- 18: Keilelement
- 18a: konischer Abschnitt des Keilelements
- 18b: zylindrischer Abschnitt des Keilelements
- 19: Vorsprung
- 20: Kugelführung
- 21: Kugelelement der Kugelführung
- 22: erste Druckstange
- 22a: vorderer Abschnitt der ersten Druckstange
- 23: Federelement der Kugelführung
- 24: Querbohrung
- 26: Stiftabschnitt der ersten Druckstange
- 28: Federelement
- 30: Federelement
- 31: Federelement
- 32: Käfig
- 33: Hülse für Federelement 31
- 34: Kugelelement
- 35: Anschlag der Druckstange
- 36: zweite Druckstange
- 38: zweite Feder
- 40: erste Feder
- 42: erstes Drahtelement
- 48: Datenbus

## Patentansprüche

1. Sperrelement (2) zur zumindest teilweisen Einführung in den Lauf (6) und/oder in die Patronenkammer einer Waffe, wobei das Sperrelement (2) aufweist:
eine Hülse (14) und darin angeordnet einen Aktor, ein Betätigungselement (16) und ein Keilelement (18), wobei der Aktor über eine Elektronik (9) betätigt wird,
wobei das Betätigungselement (16) innerhalb des Keilelements (18) verschieblich gelagert ist, und wobei
das Betätigungselement so ausgebildet und angeordnet ist, das es selbsttätig in das Keilelement (18) eingeschoben werden kann wenn das Sperrelement (2) in den Lauf (6) eingeschoben wird, wobei das Keilelement (18) auseinanderbewegt und gegen die Wand des Laufs (6) gedrückt wird, so dass der Lauf dadurch blockiert werden kann, wobei das Keilelement weiter gegen die Wand des Laufs gedrückt wird, wenn ein Druck von außen an dem Sperrelement angreift, wobei die Elektronik (9) bewirkt, dass
der Aktor das Betätigungselement (16) aus dem Keilelement (18) herausbewegen kann, so dass das Keilelement (18) sich zurück in eine Position bewegen kann, in der das Sperrelement (2) aus dem Lauf (6) entnehmbar ist.

2. Sperrelement zur zumindest teilweisen Einführung in den Lauf (6) und/oder in die Patronenkammer einer Waffe, wobei das Sperrelement (2) aufweist:
eine Hülse (14) und darin angeordnet einen Aktor, ein Betätigungselement (16) und ein Keilelement (18), wobei der Aktor über eine Elektronik (9) betätigt wird,
wobei das Betätigungselement (16) innerhalb des Keilelements (18) verschieblich gelagert ist, und die Elektronik (9) den Aktor betätigt, sodass
der Aktor das Betätigungselement (16) in das Keilelement (18) einschieben kann, so dass das Keilelement (18) auseinanderbewegt und gegen die Wand des Laufs (6) gedrückt wird, so dass der Lauf (6) dadurch blockiert werden kann, wobei das keilelement (18) weiter gegen die Wand des Laufs gedrückt wird, wenn ein Druck von außen an dem Sperrelement angreift, und wobei zum Entnehmen des Sperrelements (2) die Elektronik (9) bewirkt, dass
der Aktor das Betätigungselement (16) aus dem Keilelement (18) herausbewegen kann, so dass das Keileleinent (18) sich zurück in eine Position bewegen kann, in der das Sperrelement (2) aus dem Lauf (6) entnehmbar ist.

3. Sperrelement nach Anspruch 1 oder 2, wobei das Keilelement (18) gegen einen Abschnitt eines Übergangs des Laufs (6) in die Patronenkammer gedrückt werden kann, um dadurch eine Formschluss- und Reibschlussverbindung mit dem Übergang zu bilden.

4. Sperrelement nach Anspruch 1 oder 2, **dadurch gekennzeichnet, dass** das Keilelement (18) gegen die Wand des Laufs (6) gedrückt werden kann, wobei der Lauf (6) einen durchgehenden Durchmesser aufweist und das Keilelement (18) eine Reibschlussverbindung mit der Wand des Laufs (6) bildet.

5. Sperrelement nach einem der Ansprüche 1 bis 4, **dadurch gekennzeichnet, dass** das Keilelement (18) aus mindestens einer Keilplatte (18) und vorzugsweise aus zwei oder drei Keilplatten (18) besteht, wobei die Keilplatte(n) (18) beim Einschieben des Betätigungselements (16) auseinander bewegt wird bzw. werden.

6. Sperrelement nach Anspruch 3 oder 5, **dadurch gekennzeichnet, dass** die jeweilige Keilplatte (18) einen Vorsprung (19) aufweist, der so ausgebildet ist, dass er mit einem Abschnitt des Übergangs eine Formschlussverbindung bilden kann.

7. Sperrelement nach einem der Ansprüche 1 bis 6, **dadurch gekennzeichnet, das**s die Keilplatte (18) einen konischen Abschnitt (18a) und einen zylindrischen Abschnitt (18b) aufweist.

8. Sperrelement nach einem der Ansprüche 5 bis 7, **dadurch gekennzeichnet, dass** die Keilplatten (18) wenigstens ein zusätzliches Federelement (30) aufweisen, das bewirkt, dass die Keilplatten (18) leichter zusammenbewegt werden können, wenn das Betätigungselement (16) aus den Keilplatten (18) herausbewegt wird und/oder wobei die Keilplatten ein weiteres zusätzliches Federelement (31) aufweisen, das so angeordnet ist, dass es die Keilplatten in Richtung des Betätigungselements (16) drückt, wenn die Keilplatten in einer Position sind, in der das Sperrelement aus dem Lauf entnehmbar ist.

9. Sperrelement nach einem der Ansprüche 1 bis 8, **dadurch gekennzeichnet, dass** das Betätigungselement (16) einen konischen Abschnitt (16a) und einen zylindrischen Abschnitt (16b) aufweist.

10. Sperrelement nach einem der Ansprüche 1 bis 9, **dadurch gekennzeichnet, dass** das Sperrelement eine erste Druckstange (22) aufweist, die mit dem Betätigungselement (16) einstückig ausgebildet oder mit diesem gekoppelt ist, wobei die Druckstange (22) mit dem Betätigungselement (16) vorzugsweise über ein Federelement (28) gekoppelt ist, das die Betätigungseinrichtung (16) gegen das Keilelement (18) vorspannt.

11. Sperrelement nach Anspruch 10, **dadurch gekennzeichnet, dass** das Betätigungselement (16) vorzugsweise einen Abschnitt aufweist, der innerhalb der Druckstange (22) angeordnet ist, wobei der Abschnitt eine Querbohrung (24) aufweist, in der ein Stiftabschnitt (26) der Druckstange (22) aufgenommen ist, so dass eine Relativbewegung zwischen dem Betätigungselement (16) und der Druckstange (22) möglich ist.

12. Sperrelement nach Anspruch 10 oder 11, **dadurch gekennzeichnet, dass** die erste Druckstange (22) in einem Käfig (32) verschieblich angeordnet ist, wobei der Käfig (32) eine Kugelführung aufweist, mit wenigstens einem Kugelelement (34) und eine Kugelrücklaufsperre bildet, so dass die erste Druckstange (22) nicht aus der Hülse (14) des Sperrelements (2) entfernt werden kann.

13. Sperrelement nach einem der Ansprüche 1 bis 12, **dadurch gekennzeichnet, dass** der Aktor wenigstens ein erstes Drahtelement (42) und/oder einen Elektromotor und/oder eine Magnetanordnung aufweist, wobei die Magnetanordnung vorzugsweise mit wenigstens einer Magnetspule versehen ist.

14. Sperrelement nach Anspruch 13, **dadurch gekennzeichnet, dass** das Sperrelement (2) einen in der Hülse (14) beweglich angeordneten Gegenanschlag (17) aufweist und/oder eine zweite Druckstange (36), wobei das erste Drahtelement (42) mit dem Käfig (32) der: Kugelrücklaufsperre und der Druckstange (22) verbunden ist und (X) wobei ein erstes Federelement (38) zwischen dem Käfig (32) und dem (X) Gegenanschlag (17) oder der zweiten Druckstange (36) angeordnet ist, und wobei vorzugsweise ein zweites Drahtelement mit dem Gegenanschlag (17) und der ersten Druckstange (22) verbunden ist und ein zweites Federelement (40) zwischen dem Gegenanschlag (17) und der Druckstange (22) angeordnet ist.

15. Sperrelement nach Anspruch 14, **dadurch gekennzeichnet, dass** beide Drahtelemente (42) vorzugsweise aus einer Formgedächtnislegierung bestehen, beispielsweise aus einer Nickel-Titan Legierung, wobei sich die Drahtelemente bei Erwärmung beispielsweise durch eine Widerstandsheizung im Sperrelement verkürzen, wobei die Widerstandsheizung über die Elektronik (9) betätigt wird.

16. Sperrelement nach einem der Ansprüche 1 bis 15, **dadurch gekennzeichnet, dass** die Elektronik (9) in dem Sperrelement (2) angeordnet ist und über eine separate Bedieneinheit (4) betätigt wird oder in einer Bedieneinheit (4) angeordnet ist und den Aktor des Sperrelements betätigen kann, wenn die Bedieneinheit (4) mit dem Sperrelement (2) gekoppelt ist.

17. Sperrelement nach einem der Ansprüche 1 bis 16, **dadurch gekennzeichnet, dass** zwischen einer Bedieneinheit (4) und dem Sperrelement (2) Daten und/oder Energie übertragen werden können, wobei der Datenaustausch sowohl drahtgebunden als auch drahtlos erfolgen kann.

18. Sperrelement nach Anspruch 17, **dadurch gekennzeichnet, dass** eine drahtlose Kopplung zwischen dem Sperrelement (2) und einer Bedieneinheit (4) über Funk, insbesondere über induktive Kopplung, im Längst-, Lang- und/oder Mittelwellenbereich erfolgen kann, beispielsweise in einem Bereich von 3 kHz bis 30Mhz.

19. Sperrelement nach einem der Ansprüche 17 oder 18, **dadurch gekennzeichnet, dass** eine drahtlose Kopplung zwischen dem Sperrelement (2) und der Bedieneinheit (4) über eine optische Kopplung und/oder über eine elektromagnetische Kopplung erfolgen kann, wobei die elektromagnetische Kopplung vorzugsweise im Mikrowellen- und UHF-Frequenzbereich beispielsweise von 400 MHz bis 5 GHz erfolgt.

20. Sperrelement nach einem der Ansprüche 1 bis 19, **dadurch gekennzeichnet, dass** zwischen dem Sperrelement (2) und einer Bedieneinheit (4) Daten und/oder Energie übertragen werden kann.

21. Sperrelement nach Anspruch 20, **dadurch gekennzeichnet, dass** die Elektronik 9 autark ausgebildet ist, d.h. beispielsweise wenigstens eine Batterie (10) aufweist und/oder nicht autark bzw. teilweise autark ausgebildet ist, indem Energie durch die Bedieneinheit (4) beispielsweise über einen Draht oder eine Leitung oder induktiv zugeführt wird.

22. Sperrelement nach einem der Ansprüche 1 bis 21, wobei die Elektronik (9), die vorzugsweise eine Subminiatur-Elektronik ist, eine Berechtigungsüberprüfung durchführt und/oder den Aktor freischaltet und wobei die Berechtigungsüberprüfung beispielsweise über einen Pin-Code oder über Biometriedaten erfolgt.

23. Sperrelement nach einem der Ansprüche 1 bis 22, wobei das Sperrelement über eine Kupplungseinrichtung (12) mit einer Bedieneinheit (4) mechanisch und/oder elektrisch gekuppelt wird.

24. Sperrelement nach einem der Ansprüche 1 bis 23, **dadurch gekennzeichnet, dass** eine Bedieneinheit (4) einen separaten Datenbus (48) beispielsweise einen 1-wire Datenbus aufweist, der mit der Elektronik (9) des Sperrelements (2) verbunden wird, wenn die Bedieneinheit (4) und das Sperrelement (2) miteinander gekuppelt sind.

25. Sperrelement nach einem der Ansprüche 14 bis 24, **dadurch gekennzeichnet, dass** die zweite und/oder die erste Druckstange (36, 22) aus einem Hartmetalleinsatz und/oder einer Keramikarmierung besteht.

26. Sperrelement nach einem der Ansprüche 1 bis 25, **dadurch gekennzeichnet, dass** das Sperrelement (2) eine Verkeilsicherung und/oder einen Durchschlagschutz aufweist.

27. Sperrelement nach einem der Ansprüche 1 bis 26, **dadurch gekennzeichnet, dass** zur Absicherung des Aktors ein Gegenanschlag als Formgedächtnis-Dehnungssicherung in der Hülse (14) vorgesehen ist.

28. Sperrelement nach Anspruch 27, **dadurch gekennzeichnet, dass** ein Sicherungsaktor zwischen dem Gegenanschlag und einem Festpunkt mit niedrigem Temperaturübergang vorgesehen ist.

29. Sperrelement nach einem der Ansprüche 1 bis 28, wobei das Betätigungselement (16) über eine Rollenführung (20) verschieblich innerhalb des Keilelements (18) gelagert ist.

30. Sperrelement nach Anspruch 29, wobei die Rollenführung (20) aus wenigstens einem Kugelelement (21) oder einem Rollenelement und einem Federelement (23) besteht.

31. Bedieneinheit (4) zur Verwendung mit einem Sperrelement (2) gemäß einem der Ansprüche 1 bis 30, wobei die Bedieneinheit (4) eine Kupplungseinrichtung zur Kupplung mit dem Sperrelement (2) aufweist.

32. Bedieneinheit (4) nach Anspruch 31, wobei die Bedieneinheit (4) so ausgebildet ist, dass sie vorzugsweise über einen Datenbus (48) von außen und/oder drahtlos mit dem Sperrelement (2) gekoppelt werden kann und Daten übertragen und/oder empfangen kann, wobei eine drahtlose Kopplung zwischen der Bedieneinheit (4) und dem Sperrelement (2) über Funk im Längst-, Lang und/oder Mittelwellenbereich beispielsweise in einem Bereich von 3 kHz bis 30Mhz und/oder über eine induktive Kopplung und/oder über eine optische Kopplung und/oder über eine elektromagnetische Kopplung erfolgen kann, wobei die elektromagnetische Kopplung vorzugsweise im Mikrowellen- und UHF-Frequenzbereich beispielsweise von 400 MHz bis 5 GHz erfolgt.

33. Bedieneinheit nach Anspruch 31 oder 32, **dadurch gekennzeichnet, dass** die Bedieneinheit (4) Daten und/oder Energie auf das Sperrelement (2) übertragen kann.

34. Bedieneinheit (4) nach Anspruch 31 bis 33, wobei die Bedieneinheit (4) über ein Authentifizierungsverfahren abgesichert ist, das vorzugsweise mittels eines PIN-Codes und/oder eines Funktransponders und/oder biometrischer Daten erfolgt, die über entsprechende Sensoren erfasst werden.

35. Verfahren zum Sperren eines Sperrelements (2) in dem Lauf einer Waffe, nach einem der Ansprüche 1 und 3 bis 30 mit den Schritten:
zumindest teilweises Einführen des Sperrelements (2) in den Lauf und/oder in die Patronenkammer der Waffe,
wobei das Betätigungselement (16) so ausgebildet und angeordnet ist, dass es selbsttätig in das Keilelement (18) eingeschoben wird, wenn das Sperrelement (2) in den Lauf der Waffe eingeschoben wird, wobei das Keilelement (18) auseinanderbewegt und gegen eine Wand des Laufs gedrückt wird, so dass der Lauf blockiert wird, und wobei das Keilelement weiter gegen die Wand des Laufs gedrückt wird, wenn ein Druck von außen an dem Sperrelement angreift, und wobei zum Entnehmen des Sperrelements (2) die Elektronik (9) bewirkt, dass der Aktor das Betätigungselement (16) aus dem Keilelement (18) herausschiebt, so dass sich das Keilelement (18) zurück in eine Position bewegen kann, in der das Sperrelement entnehmbar ist.

36. Verfahren zum Sperren eines Sperrelements in dem Lauf einer Waffe, nach einem der Ansprüche 2 bis 30 mit den Schritten:
zumindest teilweises Einführen des Sperrelements (2) in den Lauf und/oder in die Patronenkammer der Waffe,
wobei die Elektronik (9) den Aktor betätigt, so dass der Aktor das Betätigungselement (16) in das Keilelement (18) einschiebt, wobei das Keilelement (18) auseinanderbewegt und gegen eine Wand des Laufs gedrückt wird, so dass der Lauf blockiert wird, und wobei das Keilelement weiter gegen die Wand des Laufs gedrückt wird, wenn ein Druck von außen an dem Sperrelement angreift, und wobei zum Entnehmen des Sperrelements (2) die Elektronik (9) bewirkt, dass der Aktor das Betätigungselement (16) aus dem Keilelement (18) herausschiebt, wobei sich das Keilelement (18) zurück in eine Position bewegt, in der das Sperrelement entnehmbar ist.

## Claims

1. Locking element (2) to be at least partially inserted into the barrel (6) and/or the cartridge chamber of a firearm, said locking element (2) comprising:
a sleeve (14) with an actuator, an operating element (16) and a wedge element (18) provided therein, wherein the actuator is operated via an electronic device (9),
wherein the operating element (16) is provided movably within the wedge element (18), and wherein
the operating element (16) is formed and provided such that it can be automatically inserted into the wedge element (18) when the locking element (2) is inserted into the barrel (6), which causes the wedge element (18) to expand and be pressed against the wall of the barrel (6) thus blocking the barrel, wherein the wedge element (18) is pressed further against the wall of the barrel (6) if external pressure is applied to the locking element, wherein the electronic device (9) causes
the actuator to move the operating element (16) out of the wedge element (18) so that the wedge element (18) can move back into a position in which the locking element (2) can be removed from the barrel (6).

2. Locking element (2) to be at least partially inserted into the barrel (6) and/or the cartridge chamber of a firearm, said locking element (2) comprising:
a sleeve (14) with an actuator, an operating element (16) and a wedge element (18) provided therein, wherein the actuator is operated via an electronic device (9),
wherein the operating element (16) is provided movably within the wedge element (18), and wherein the electronic device (9) operates the actuator such that
the actuator can insert the operating element (16) into the wedge element (18) which causes the wedge element (18) to expand and be pressed against the wall of the barrel (6) thus blocking the barrel (6), wherein the wedge element (18) is pressed further against the wall of the barrel when external pressure is applied to the locking element and wherein, for removing the locking element (2), the electronic device (9) causes
the actuator to move the operating element (16) out of the wedge element (18) so that the wedge element (18) can move back into a position in which the locking element (2) can be removed from the barrel (6).

3. Locking element according to claim 1 or 2, wherein the wedge element (18) can be pressed against a portion of a junction of the barrel (6) and the cartridge chamber to form a form-fitting and frictional connection with the junction.

4. Locking element according to claim 1 or 2, **characterized in that** the wedge element (18) can be pressed against the wall of the barrel (6), wherein the barrel (6) has a continuous diameter and the wedge element (18) forms a frictional connection with the wall of the barrel (6).

5. Locking element according to any of claims 1 to 4, **characterized in that** the wedge element (18) comprises at least one wedge plate (18) and preferably two or three wedge plates (18) wherein the wedge plate(s) (18) is/are expanded upon insertion of the operating element (16).

6. Locking element according to claim 3 or 5, **characterized in that** the respective wedge plate (18) comprises a projection (19) provided such that it can form a form-fitting connection with a portion of the junction.

7. Locking element according to any of claims 1 to 6, **characterized in that** the wedge plate (18) comprises a conical portion (18a) and a cylindrical portion (18b).

8. Locking element according to any of claims 5 to 7, **characterized in that** the wedge plates (18) comprise at least one additional spring element (30) causing the wedge plates (18) to be moved together more easily when the operating element (16) is moved out of the wedge plates (18) and/or wherein the wedge plates comprise another additional spring element (31) provided such that it presses the wedge plates towards the operating element (16) when the wedge plates are in a position in which the locking element can be removed from the barrel.

9. Locking element according to any of claims 1 to 8, **characterized in that** the operating element (16) comprises a conical portion (16a) and a cylindrical portion (16b).

10. Locking element according to any of claims 1 to 9, **characterized in that** the locking element comprises a first pressure rod (22) formed integral or coupled with the operating element (16), wherein the pressure rod (22) is preferably coupled to the operating element (16) via a spring element (28) such that the operating element (16) prestresses against the wedge element (18).

11. Locking element according to claim 10, **characterized in that** the operating element (16) preferably comprises a portion provided within the pressure rod (22) wherein said portion comprises a transverse bore (24) which accommodates a pin portion (26) of the pressure rod (22) so as to allow relative movement between the operating element (16) and the pressure rod (22).

12. Locking element according to claim 10 or 11, **characterized in that** the first pressure rod (22) is provided movably in a cage (32) wherein the cage (32) comprises a rolling element guide with at least one ball element (34) and forms a ball-check arrest so that the first pressure rod (22) cannot be removed from the sleeve (14) of the locking element (2).

13. Locking element according to any of claims 1 to 12, **characterized in that** the actuator comprises at least one first wire element (42) and/or an electric motor and/or a magnet array wherein the magnet array preferably comprises at least one coil.

14. Locking element according to claim 13, **characterized in that** the locking element (2) comprises a counter-stop (17) provided movably in the sleeve (14) and/or a second pressure rod (36), wherein the first wire element (42) is connected to the cage (32) of the ball-check arrest and the pressure rod (22) and wherein a first spring element (38) is provided between the cage (32) and the counter-stop (17) or the second pressure rod (36), and wherein a second wire element is preferably connected to the counter-stop (17) and the first pressure rod (22), and a second spring element (40) is provided between the counter-stop (17) and the pressure rod (22).

15. Locking element according to claim 14, **characterized in that** both wire elements (42) preferably comprise a shape memory alloy, for example a nickel-titanium alloy, wherein upon heating, for example by means of resistance heating, the wire elements in the locking element shrink in length, with the resistance heating being activated via the electronic device (9).

16. Locking element according to any of claims 1 to 15, **characterized in that** the electronic device (9) is provided in the locking element (2) and is operated via a separate operating unit (4), or is provided in an operating unit (4) and can operate the actuator of the locking element if the operating unit (4) is coupled to the locking element (2).

17. Locking element according to any of claims 1 to 16, **characterized in that** data and/or energy can be transferred between an operating unit (4) and the locking element (2), wherein the data exchange can be both via wire and wireless.

18. Locking element according to claim 17, **characterized in that** a wireless coupling between the locking element (2) and the operating unit (4) can be effected via radio, in particular via inductive coupling, in the very low frequency, low frequency, medium frequency and/or high frequency band, for example in a range of 3 kHz to 30Mhz.

19. Locking element according to claim 17 or 18, **characterized in that** a wireless coupling between the locking element (2) and the operating unit (4) can be effected via an optical coupling and/or an electromagnetic coupling, wherein the electromagnetic coupling is preferably effected in the microwave and UHF frequency range for example from 400 MHz to 5 GHz.

20. Locking element according to any of claims 1 to 19, **characterized in that** data and/or energy can be transferred between the locking element (2) and an operating unit (4).

21. Locking element according to claim 20, **characterized in that** the electronic device (9) is self-sufficient, i.e. it comprises for example at least one battery (10), and/or is not self-sufficient or partially self-sufficient, wherein energy is provided via the operating unit (4) for example via a wire or a cable or inductively.

22. Locking element according to any of claims 1 to 21, wherein the electronic device (9), which is preferably a subminiature electronic device, carries out an authorization examination and/or unlocks the actuator and wherein the authorization examination is for example effected via a PIN code or biometric data.

23. Locking element according to any of claims 1 to 22, wherein the locking element is mechanically and/or electrically coupled to an operating unit (4) via a coupling unit (12).

24. Locking element according to any of claims 1 to 23, **characterized in that** an operating unit (4) comprises a separate data bus (48), for example a 1-wire data bus, which is connected to the electronic device (9) of the locking element (2) when the operating unit (4) and the locking element (2) are coupled.

25. Locking element according to any of claims 14 to 24, **characterized in that** the second and/or the first pressure rod (36, 22) comprise(s) a hard metal insert and/or a ceramic reinforcement.

26. Locking element according to any of claims 1 to 25, **characterized in that** the locking element (2) comprises a wedge protection means and/or a severance protection means.

27. Locking element according to any of claims 1 to 26, **characterized in that** a counter-stop is provided as shape memory expansion safety means in the sleeve (14) to secure the actuator.

28. Locking element according to claim 27, **characterized in that** a safety actuator is provided between the counter-stop and a fixed point with a low temperature transition.

29. Locking element according to any of claims 1 to 28, wherein the operating element (16) is provided movably within the wedge element (18) via a rolling element guide (20).

30. Locking element according to claim 29, wherein the rolling element guide (20) comprises at least one ball element (21) or a rolling element and a spring element (23).

31. Operating unit (4) for use in a locking element (2) according to any of claims 1 to 30, wherein the operating element (4) comprises a coupling unit for coupling with the locking element (2).

32. Operating unit (4) according to claim 31, wherein the operating unit (4) is formed such that it can preferably be coupled with the locking element (2) via a data bus (48) from the outside and/or in a wireless manner and that it can transmit and/or receive data, wherein a wireless coupling between the operating unit (4) and the locking element (2) can be effected via radio in the very low frequency, low frequency, medium frequency and/or high frequency band, for example in a range from 3 kHz to 30Mhz, and/or via inductive coupling, and/or optical coupling and/or electromagnetic coupling, wherein the electromagnetic coupling is preferably effected in the microwave and UHF frequency range for example from 400 MHz to 5 GHz.

33. Operating unit according to claim 31 or 32, **characterized in that** the operating unit (4) can transfer data and/or energy to the locking element (2).

34. Operating unit (4) according to claims 31 to 33, wherein the operating unit (4) is secured by an authentication process which is preferably effected via a PIN code and/or a radio transponder and/or biometric data which are collected by corresponding sensors.

35. Process for locking a locking element (2) in the barrel of a firearm, in particular according to any of claims 1 and 3 to 30, comprising the following steps:
at least partially inserting the locking element (2) into the barrel and/or the cartridge chamber of the firearm,
wherein the operating element (16) is formed and provided such that it is automatically inserted into the wedge element (18) when the locking element (2) is inserted into the barrel of the firearm, which causes the wedge element (18) to expand and be pressed against a wall of the barrel thus blocking the barrel, and wherein the wedge element is pressed further against the wall of the barrel if external pressure is applied to the locking element and wherein for removing the locking element (2) the electronic device (9) causes the actuator to move the operating element (16) out of the wedge element (18) so that the wedge element (18) can move back into a position in which the locking element can be removed.

36. Process for locking a locking element in the barrel of a firearm according to any of claims 2 to 30, comprising the following steps:
at least partially inserting the locking element (2) into the barrel and/or the cartridge chamber of the firearm,
wherein the electronic device (9) operates the actuator so that the actuator inserts the operating element (16) into the wedge element (18), which causes the wedge element (18) to expand and be pressed against a wall of the barrel thus blocking the barrel, and wherein the wedge element is pressed further against the wall of the barrel if external pressure is applied to the locking element, and wherein for removing the locking element (2) the electronic device (9) causes the actuator to move the operating element (16) out of the wedge element (18) so that the wedge element (18) can move back into a position in which the locking element can be removed.

## Revendications

1. Élément de blocage (2) destiné à être au moins partiellement introduit dans le canon (6) et/ou dans la chambre à munition d'une arme, ledit élément de blocage (2) comprenant :
une douille (14) et un actionneur agencé dans celle-ci, un élément d'actionnement (16) et un élément à coin (18), ledit actionneur étant actionné via une unité électronique (9),
dans lequel l'élément d'actionnement (16) est monté mobile à l'intérieur de l'élément à coin (18), et
dans lequel l'élément d'actionnement (16) est réalisé et agencé de telle manière qu'il peut être introduit automatiquement dans l'élément à coin (18) lorsque l'élément de blocage (2) est introduit dans le canon (6), de sorte que l'élément à coin (18) est déplacé en écartement et poussé contre la paroi du canon (6) de telle façon que le canon peut être ainsi bloqué, et l'élément à coin (18) est poussé plus fort contre la paroi du canon (6) lorsqu'une pression s'exerce de l'extérieur sur l'élément de blocage, et ladite unité électronique (9) a pour effet que
l'actionneur peut déplacer l'élément d'actionnement (16) hors de l'élément à coin (18), de sorte que l'élément à coin (18) peut se déplacer en retour jusque dans une position dans laquelle l'élément de blocage (2) peut être enlevé hors du canon (6).

2. Élément de blocage (2) destiné à être au moins partiellement introduit dans le canon (6) et/ou dans la chambre à munition d'une arme, ledit élément de blocage (2) comprenant :
une douille (14) et un actionneur agencé dans celle-ci, un élément d'actionnement (16) et un élément à coin (18), ledit actionneur étant actionné via une unité électronique (9),
dans lequel l'élément d'actionnement (16) est agencé mobile à l'intérieur de l'élément à coin (18), et l'unité électronique (9) actionne l'actionneur, de sorte que
l'actionneur peut introduire l'élément d'actionnement (16) dans l'élément à coin (18), de sorte que l'élément à coin (18) est déplacé en écartement et poussé contre la paroi du canon (6), de telle façon que le canon (6) peut être ainsi bloqué, et l'élément à coin (18) est poussé plus fort contre la paroi du canon lorsqu'une pression s'exerce depuis l'extérieur contre l'élément de blocage, et pour enlever l'élément de blocage (2), l'unité électronique (9) a pour effet que
l'actionneur peut déplacer l'élément d'actionnement (16) hors de l'élément à coin (18), de sorte que l'élément à coin (18) peut se déplacer en retour jusque dans une position dans laquelle l'élément de blocage (2) peut être enlevé hors du canon (6).

3. Élément de blocage selon la revendication 1 ou 2, dans lequel l'élément en coin (18) peut être poussé contre un tronçon d'une transition du canon (6) vers la chambre à munition, pour former ainsi une liaison à coopération de formes et à coopération de friction avec la transition.

4. Élément de blocage selon la revendication 1 ou 2, **caractérisé en ce que** l'élément à coin (18) peut être poussé contre la paroi du canon (6), le canon (6) présentant un diamètre continu, et l'élément à coin (18) établit une liaison à coopération de friction avec la paroi du canon (6).

5. Élément de blocage selon l'une des revendications 1 à 4, **caractérisé en ce que** l'élément à coin (18) est constitué par au moins une plaque en coin (18) et de préférence par deux ou trois plaques en coin (18), ladite/lesdites plaque(s) en coin (18) étant déplacée(s) en écartement lors de l'introduction de l'élément d'actionnement (16).

6. Élément de blocage selon la revendication 3 ou 5, **caractérisé en ce que** la plaque en coin (18) respective comporte une saillie (19) qui est réalisée de telle manière qu'elle peut former une liaison à coopération de formes avec un tronçon de la transition.

7. Élément de blocage selon l'une des revendications 1 à 6, **caractérisé en ce que** la plaque en coin (18) comprend un tronçon conique (18a) et un tronçon cylindrique (18b).

8. Élément de blocage selon l'une des revendications 5 à 7, **caractérisé en ce que** les plaques en coin (18) comprennent au moins un élément à ressort additionnel (30) qui a pour effet que les plaques en coin (18) peuvent être rapprochées plus aisément lorsque l'élément d'actionnement (16) est déplacé hors des plaques en coin (18), et/ou les plaques en coin comprennent un autre élément à ressort additionnel (31) qui est agencé de telle façon qu'il pousse les plaques en coin en direction de l'élément d'actionnement (16) lorsque les plaques en coin sont dans une position dans laquelle l'élément de blocage peut être enlevé hors du canon.

9. Élément de blocage selon l'une des revendications 1 à 8, **caractérisé en ce que** l'élément d'actionnement (16) comprend un tronçon conique (16a) et un tronçon cylindrique (16b).

10. Élément de blocage selon l'une des revendications 1 à 9, **caractérisé en ce que** l'élément de blocage comprend une première tige de poussée (22) qui est réalisée d'une seule pièce avec l'élément d'actionnement (16) ou qui est couplée avec celui-ci, ladite tige de poussée (22) étant couplée avec l'élément d'actionnement (16) de préférence via un élément à ressort (28) qui précontraint le dispositif d'actionnement (16) contre l'élément à coin (18).

11. Élément de blocage selon la revendication 10, **caractérisé en ce que** l'élément d'actionnement (16) comprend de préférence un tronçon qui est agencé à l'intérieur de la tige de poussée (22), ledit tronçon présentant un perçage transversal (24) dans lequel est reçu un tronçon en pointe (26) de la tige de poussée (22), de sorte qu'un mouvement relatif entre l'élément d'actionnement (16) et la tige de poussée (22) est possible.

12. Élément de blocage selon la revendication 10 ou 11, **caractérisé en ce que** la première tige de poussée (22) est agencée en translation dans une cage (32), ladite cage (32) comprenant un guidage à billes avec au moins un élément à bille (34) et un blocage antiretour de billes, de sorte que la première tige de poussée (22) ne peut pas être enlevée hors de la douille (14) de l'élément de blocage (2).

13. Élément de blocage selon l'une des revendications 1 à 12, **caractérisé en ce que** l'actionneur comprend au moins un élément en fil (42) et/ou un moteur électrique et/ou un agencement magnétique, l'agencement magnétique étant de préférence pourvu d'au moins une bobine magnétique.

14. Élément de blocage selon la revendication 13, **caractérisé en ce que** l'élément de blocage (2) comprend une contrebutée (17) agencée mobile dans la douille (14) et/ou une seconde tige de poussée (36), le premier élément en fil (42) étant relié à la cage (32) dudit blocage antiretour de billes et avec la tige de poussée (22), dans lequel un premier élément à ressort (38) est agencé entre la cage (32) et la contrebutée (17) ou la seconde tige de poussée (36), et dans lequel de préférence un second élément en fil est relié à la contrebutée (17) et à la première tige de poussée (22), un second élément à ressort (40) étant agencé entre la contrebutée (17) et la tige de poussée (22).

15. Élément de blocage selon la revendication 14, **caractérisé en ce que** les deux éléments en fil (42) sont de préférence en un alliage à mémoire de forme, par exemple un alliage nickel-titane, lesdits éléments en fil se raccourcissant lors d'un réchauffement, par exemple par un chauffage à résistance dans l'élément de blocage, ledit chauffage à résistance étant actionné via l'unité électronique (9).

16. Élément de blocage selon l'une des revendications 1 à 15, **caractérisé en ce que** l'unité électronique (9) est agencée dans l'élément de blocage (2) et est actionnée via une unité de manipulation (4) séparée ou est agencée dans une unité de manipulation (4), et est capable d'actionner l'actionneur de l'élément de blocage lorsque l'unité de manipulation (4) est couplée avec l'élément de blocage (2).

17. Élément de blocage selon l'une des revendications 1 à 16, **caractérisé en ce que** des données et/ou de l'énergie peuvent être transmises entre une unité de manipulation (4) et l'élément de blocage (2), l'échange de données pouvant avoir lieu aussi bien par une liaison filaire que par une liaison sans fil.

18. Élément de blocage selon la revendication 17, **caractérisé en ce qu'**un couplage sans fil peut avoir lieu entre l'élément de blocage (2) et l'unité de manipulation (4) par liaison radio, en particulier par couplage inductif, dans la plage des très grandes ondes, des grandes ondes et/ou des ondes moyennes, par exemple dans une plage de 3 kHz à 30 MHz.

19. Élément de blocage selon l'une des revendications 17 ou 18, **caractérisé en ce qu'**un couplage sans fil peut avoir lieu entre l'élément de blocage (2) et l'unité de manipulation (4) via un couplage optique et/ou un couplage électromagnétique, le couplage électromagnétique ayant de préférence lieu dans la plage des micro-ondes et dans la plage VHF, par exemple de 400 MHz à 5 GHz.

20. Élément de blocage selon l'une des revendications 1 à 19, **caractérisé en ce que** des données et/ou de l'énergie peuvent être transmises entre l'élément de blocage (2) et une unité de manipulation (4).

21. Élément de blocage selon la revendication 20, **caractérisé en ce que** l'unité électronique (9) est réalisée de manière autarcique, c'est-à-dire qu'elle comprend au moins une batterie (10), et/ou de manière non-autarcique ou partiellement autarcique, avec apport d'énergie à l'unité de manipulation (4) par exemple via un fil ou une ligne ou un couplage inductif.

22. Élément de blocage selon l'une des revendications 1 à 21, dans lequel l'unité électronique (9), qui est de préférence une unité électronique subminiature, exécute une vérification d'autorisation et/ou libère l'actionneur, la vérification d'autorisation ayant par exemple lieu via un code d'identification personnel ou via des données biométriques.

23. Élément de blocage selon l'une des revendications 1 à 22, dans lequel l'élément de blocage est couplé mécaniquement et/ou électriquement avec une unité de manipulation (4) via un dispositif de couplage (12).

24. Élément de blocage selon l'une des revendications 1 à 23, **caractérisé en ce qu'**une unité de manipulation (4) comprend un bus de données séparé (48), par exemple un bus de données monofil, qui est relié à l'unité électronique (9) de l'élément de blocage (2) quand l'unité de manipulation (4) et l'élément de blocage (2) sont couplés l'un avec l'autre.

25. Élément de blocage selon l'une des revendications 14 à 24, **caractérisé en ce que** la seconde et/ou la première tige de poussée (36, 22) comprend un insert en métal dur et/ou une armature en céramique.

26. Élément de blocage selon l'une des revendications 1 à 25, **caractérisé en ce que** l'élément de blocage (2) comprend un blocage anti-coincement et/ou une protection antiperforation.

27. Élément de blocage selon l'une des revendications 1 à 26, **caractérisé en ce que** pour protéger l'actionneur il est prévu une contrebutée, sous forme de protection anti-allongement à mémoire de forme, dans la douille (14).

28. Élément de blocage selon la revendication 27, **caractérisé en ce qu'**il est prévu un actionneur de sécurité entre la contrebutée et un point fixe avec faible transfert thermique.

29. Élément de blocage selon l'une des revendications 1 à 28, dans lequel l'élément d'actionnement (16) est monté mobile à l'intérieur de l'élément à coin (18) via un guidage à rouleaux (20).

30. Élément de blocage selon la revendication 29, dans lequel le guidage à rouleaux (20) comprend au moins un élément à bille (21) ou un élément à rouleau et un élément à ressort (23).

31. Unité de manipulation (4) destinée à être utilisée avec un élément de blocage (2) selon l'une des revendications 1 à 30, dans laquelle l'unité de manipulation (4) comprend un dispositif de couplage pour le couplage avec l'élément de blocage (2).

32. Unité de manipulation (4) selon la revendication 31, ladite unité de manipulation (4) étant réalisée de telle manière qu'elle peut être couplée avec l'élément de blocage (2) de préférence via un bus de données (48) depuis l'extérieur et/ou sans fil, et qu'elle peut émettre et/ou recevoir des données, un couplage sans fil pouvant avoir lieu entre l'unité de manipulation (4) et l'élément de blocage (2) via des ondes radio, dans la plage des très grandes ondes, des grandes ondes et/ou des zones moyennes, par exemple dans une plage de 3 kHz à 30 MHz, et/ou via un couplage inductif et/ou via un couplage optique et/ou via un couplage électromagnétique, ledit couplage électromagnétique ayant de préférence lieu dans la plage des micro-ondes et dans la plage VHF, par exemple de 400 MHz à 5 GHz.

33. Unité de manipulation selon la revendication 31 ou 32, **caractérisée en ce que** l'unité de manipulation (4) peut transmettre des données et/ou de l'énergie vers l'élément de blocage (2).

34. Unité de manipulation (4) selon l'une des revendications 31 à 33, dans laquelle l'unité de manipulation (4) est sécurisée par un procédé d'authentification, qui a de préférence lieu au moyen d'un code d'identification personnel et/ou d'un transpondeur radio et/ou de données biométriques, qui est/sont détecté(e)s via des capteurs correspondants.

35. Procédé pour bloquer un élément de blocage (2) dans le canon d'une arme, selon l'une des revendications 1 et 3 à 30, comprenant les étapes suivantes :
introduction au moins partielle de l'élément de blocage (2) dans le canon et/ou dans la chambre à munition de l'arme,
dans lequel l'élément d'actionnement (16) est réalisé et agencé de telle manière qu'il peut être introduit automatiquement dans l'élément à coin (18) quand l'élément de blocage (2) est introduit dans le canon de l'arme, ledit élément à coin (18) étant déplacé en écartement et poussé contre une paroi du canon, de sorte que le canon est bloqué, et l'élément à coin est poussé plus fort contre la paroi du canon quand une pression est exercée depuis l'extérieur sur l'élément de blocage et, pour enlever l'élément de blocage (2), l'unité électronique (9) a pour effet que l'actionneur déplace l'élément d'actionnement (16) hors de l'élément à coin (18), de sorte que l'élément à coin (18) peut se déplacer en retour jusque dans une position dans laquelle l'élément de blocage peut être enlevé.

36. Procédé pour bloquer un élément de blocage dans le canon d'une arme, selon l'une des revendications 2 à 30, comprenant les étapes suivantes :
introduction au moins partielle de l'élément de blocage (2) dans le canon et/ou dans la chambre à munition de l'arme,
dans lequel l'unité électronique (9) actionne l'actionneur, de telle façon que l'actionneur introduit l'élément d'actionnement (16) dans l'élément à coin (18), de sorte que l'élément à coin (18) est déplacé en écartement et poussé contre une paroi du canon, de sorte que le canon est bloqué, et l'élément à coin est poussé plus fort contre la paroi du canon quand une pression est exercée depuis l'extérieur sur l'élément de blocage et, pour enlever l'élément de blocage (2), l'unité électronique (9) a pour effet que l'actionneur déplace l'élément d'actionnement (16) hors de l'élément à coin (18), et l'élément à coin (18) se déplace en retour jusque dans une position dans laquelle l'élément de blocage peut être enlevé.
